# EUROPÄISCHE PATENTSCHRIFT

(11) **EP 3 201 412 B1**
(45) Veröffentlichungstag und Bekanntmachung des Hinweises auf die Patenterteilung: **25.07.2018**
(21) Anmeldenummer: 15763547.5
(22) Anmeldetag: 09.09.2015
(51) Int. Cl.: E05D 15/06

(54) **FÜHRUNGSEINRICHTUNG ZUR FÜHRUNG EINER SCHIEBETÜR UND SCHRANKMÖBEL**
GUIDING DEVICE FOR GUIDING A SLIDING DOOR, AND CABINET-TYPE PIECE OF FURNITURE
DISPOSITIF DE GUIDAGE POUR LE GUIDAGE D'UNE PORTE COULISSANTE ET ARMOIRE DE MOBILIER

(30) Priorität: 02.10.2014 DE 102014114339
(43) Veröffentlichungstag der Anmeldung: 09.08.2017
(73) Patentinhaber: Hettich-Heinze GmbH & Co. KG, 32139 Spenge (DE)
(72) Erfinder: FELD, Steffen, 33378 Rheda Wiedenbrück (DE); WARDA, Thomas, 32052 Herford (DE)
(74) Vertreter: Dantz, Jan Henning
(86) Internationale Anmeldenummer: PCT/EP2015/070590
(87) Internationale Veröffentlichungsnummer: WO 2016/050464

(56) Entgegenhaltungen:
- FR-A5- 2 254 222
- GB-A- 2 321 922
- US-A- 878 395

## Beschreibung

Die vorliegende Erfindung betrifft eine Führungseinrichtung zur Führung einer an einem Laufprofil geführten Schiebetür gemäß dem Oberbegriff des Anspruchs 1 sowie ein Schrankmöbel.

Eine gattungsgemäße Führungseinrichtung ist beispielsweise aus der EP 0 388 623 A2 bekannt. In dieser Anmeldung sind Führungsteile mit schwenkbaren Führungsgleitern oder -rollen offenbart, die eine Montage der Schiebetür in ein unteres Führungsprofil nach dem Einhängen in ein oberes Laufprofil durch einfaches Andrücken der Tür gegen das untere Führungsprofil ermöglichen. Dadurch ist eine Schiebetür gegen Ausweichen in die Tiefenrichtung, zu einer Senkrechten zur Schiebeebene, geführt.

Problematisch ist, dass, wenn die Schiebetür mit höherer Geschwindigkeit in eine Endposition geschoben wird, die durch einen Endanschlag oder eine Dämpfungseinheit im Laufprofil definiert ist, es ohne entsprechende Gegenmaßnahmen zu einem unerwünschten Durchschwingen der Schiebetür in der vertikalen Ebene der Schiebetürfläche kommen kann, weil ein Ausweichen in die Höhenrichtung, zu einer weiteren Senkrechten zur Schiebeebene, nur ungenügend verhindert wird. Während ein dem Ort der Endposition zugewandtes Führungsteil sich gegebenenfalls vertikal in der Höhenrichtung abstützen kann, erfährt das dem Ort der Endposition abgewandte Führungsteil eine Gegenbewegung, kann sich aber aufgrund einer fehlenden Kontaktfläche nicht abstützen und somit nicht dazu beitragen, Kräfte aufzunehmen.

Um dies zu verhindern, ist es bekannt, sogenannte Endanschläge auch im Führungsprofil vorzusehen. Dabei fährt ein diesem Endanschlag im Führungsprofil zugewandtes Führungsteil gegen diesen Endanschlag. Da diese Führungsteile zur Führung der Schiebetür häufig weniger stabil ausgeführt sind als das Laufprofil und die darauf laufenden Laufteile der Schiebetür, kann es zu einer starken Verformung der Führungsteile kommen, da hier nur das diesem Endanschlag zugewandte Führungsteil sämtliche beim Anschlagen auftretenden Kräfte aufnehmen muss. FR 2 254 222 offenbart eine Führungseinrichtung nach dem Oberbegriff des Anspruchs 1. Aufgabe der vorliegenden Erfindung ist es, eine Führungseinrichtung zur Führung einer in einem Laufprofil geführten Schiebetür bereitzustellen, mit der ein solches Durchschwingen der Schiebetür beim Einfahren in die Endposition reduziert wird und die ohne Anordnung eines solches Endanschlags im Führungsprofil auskommt.

Diese Aufgabe wird durch eine Führungseinrichtung zur Führung einer an einem Laufprofil geführten Schiebetür mit den Merkmalen des Anspruchs 1, sowie durch ein Schrankmöbel mit den Merkmalen des Anspruchs 15 gelöst.

Die erfindungsgemäße Führungseinrichtung weist ein Führungsprofil auf, an dem die Schiebetür verfahrbar ist, sowie wenigstens ein an einer Schiebetür anordenbares Führungsteil. Das Führungsprofil und das wenigstens eine Führungsteil sind entlang des Führungsprofils führend miteinander koppelbar. Das Führungsprofil und das wenigstens eine Führungsteil sind dabei zumindest teilweise formschlüssig umgreifend miteinander koppelbar. Das Führungsteil weist ein Basiswinkelstück und ein mit dem Führungsprofil koppelbares Kopfteil auf.

Das Kopfteil des Führungsteils weist eine Aufnahmenut mit einer dem Führungsprofil zugewandten Öffnung zwischen elastisch verformbaren Nutschenkeln auf. Diese Aufnahmenut dient dabei zur Aufnahme eines Kopfstückes des Führungsprofils, das einen Querschnitt senkrecht zur Längsachse des Führungsprofils aufweist, dessen maximale vertikale Breite größer ist als die vertikale Breite der Öffnung der Aufnahmenut des Führungsteils.

Dadurch ist zum einen eine einfachere Türmontage ermöglicht, da hier nach dem Einhängen der Schiebetür in das Laufprofil die Tür im Bereich des Führungsprofils lediglich an das Führungsprofil angedrückt werden muss, ohne dass die Führungseinrichtung komplexe, schwenkbare Führungsteile aufweist.

Durch das zumindest teilweise formschlüssige Umgreifen des Führungsprofils und des wenigstens einen Führungsteils ist außerdem gewährleistet, dass bei aufgrund einer abrupten Abbremsung der Schiebetür beim Einfahren in die Endposition auftretenden vertikal wirkenden Kräften sich im Falle eines einzigen mit dem Führungsprofil gekoppelten Führungsteils auf die Länge des Führungsteils in Richtung der Längsachse des Führungsprofils verteilen, so dass eine punktmäßige Kraftbeaufschlagung des Führungsteils wirksam vermieden wird.

Bevorzugt weist die Führungseinrichtung zwei möglichst weit voneinander beabstandete Führungsteile auf, da insbesondere vertikal wirkende Kräfte hiermit besonders gut abgefangen werden können. Ein Auffangen der Vertikalkräfte mit nur einem Führungsteil ist selbst dann nicht annähernd so wirksam, wenn es relativ breit ausgebildet wäre.

Grundsätzlich kann die erfindungsgemäße Führungseinrichtung auch mit einem oder mehr als zwei Führungsteilen ausgeführt sein.

Vorteilhafte Ausführungsvarianten der Erfindung sind Gegenstand der Unteransprüche.

Das Führungsteil kann dabei gemäß einer bevorzugten Ausführungsvariante einteilig ausgebildet sein. Gemäß einer weiteren Ausführungsvariante ist das Führungsteil mehrteilig, insbesondere zweiteilig ausgebildet. Besonders bevorzugt ist das Basiswinkelstück dabei aus einem anderen Material hergestellt als das Kopfteil. So kann das Basiswinkelstück beispielsweise aus einem Metall gefertigt sein, das beispielsweise durch Verschrauben an der Schiebetür befestigt wird.

Das Kopfteil des Führungsteils und das Führungsprofil sind dabei besonders bevorzugt aus voneinander verschiedenen Kunststoffen gefertigt. Die Fertigung dieser Bauteile aus Kunststoffen ist aufgrund der breiten Verteilung der beim Abbremsvorgang wirkenden Kräfte ermöglicht. Ein Vorteil besteht neben der kostengünstigen Herstellung auch im einfachen Ankoppeln und Entkoppeln des Führungsprofils und des wenigstens einen Führungsteils miteinander.

Die Fertigung des Kopfteils des Führungsteils aus einem ersten Kunststoff und des Führungsprofils aus einem zweiten Kunststoff verhindert die Entwicklung von störenden Geräuschen bei der Gleitbewegung dieser Bauteile zueinander während eines Verschiebens der Schiebetür.

Das Kopfteil ist bevorzugt kraft-, form- und/oder stoffschlüssig an dem Basiswinkelstück des Führungsteils festlegbar.

Wie oben bereits erwähnt, ist es möglich, an einer Schiebetür ein einziges Führungsteil mit einer vorbestimmten Breite anzubringen, um eine hinreichende Kraftverteilung beim Abbremsen der Schiebetür zu ermöglichen.

In einer besonders bevorzugten Ausführungsvariante weist die Führungseinrichtung zwei an einer Schiebetür festlegbare Führungsteile auf, die im montierten Zustand abständig voneinander an der Schiebetür festlegt mit dem Führungsprofil gekoppelt sind. Dadurch ist ermöglicht, dass eines der Führungsteile beim Abbremsen der Schiebetür die vertikal nach unten wirkenden Kräfte aufnimmt, während das andere Führungsteil die vertikal nach oben wirkenden Kräfte aufnimmt und so ein Durchschwingen der Schiebetür weitgehend verhindert.

Die derart ausgebildete Koppeleinheit ermöglicht ein einfaches Ankoppeln des Führungsprofils mit dem wenigstens einen Führungsteil ohne den Einsatz eines sonst zum Stand der Technik notwendigen Gelenks, um eine Verbindung zwischen Führungsprofil und Führungsteil nach dem Einhängen der Schiebetür in das Laufprofil zu ermöglichen.

Die Querschnittsform des Kopfstücks des Führungsprofils ist dabei beliebig wählbar, sofern an diesem ein Hinterschnitt ausgebildet ist, der gewissermaßen einen Widerhaken gegen ein unbeabsichtigtes Entkoppeln bildet. In bevorzugten Ausführungsvarianten ist der Querschnitt trapezförmig oder annähernd rund beziehungsweise oval ausgebildet.

Nach einer alternativen Ausführungsvariante ist der Querschnitt des Kopfstücks des Führungsprofils zur Aufnahmenut des Führungsteils hin sich verjüngend ausgebildet.

Dabei beträgt nach einer besonders bevorzugten Ausführungsvariante der Winkel zwischen den aufeinander zulaufenden ersten Seitenflächen des Kopfstücks des Führungsprofils zwischen 50° und 100°, besonders bevorzugt zwischen 60° und 80°, was eine einfache Einführung des Kopfes in die Aufnahmenut ermöglicht.

Ein Winkel zwischen den aufeinander zulaufenden zweiten Seitenflächen auf einer dem Schenkel zugewandten Seite des Kopfstücks des Führungsprofils liegt bevorzugt zwischen 120° und 170°, besonders bevorzugt zwischen 140° und 160°, was eine Demontage des Führungsteils von dem Führungsprofil mit gegenüber der Montage erhöhtem Kraftaufwand ermöglicht und eine unbeabsichtigte Demontage zuverlässig verhindert.

Um ein relativ leichtes Koppeln und ein erschwertes Entkoppeln zwischen Führungsteilen und Führungsprofil zu ermöglichen, sind bevorzugt die Winkel der Vorderseiten an Kopfstück des Führungsprofils flacher ausgebildet als die Winkel der Hinterseiten derselben.

Die als Gegenstück zum Kopfstück wirkende Aufnahmenut am Führungsteil ist annähernd C-förmig ausgebildet, um die Funktion des Hinterschnitts zu unterstützen. Die C-Form der Aufnahmenut ist dabei bevorzugt so ausgebildet, dass deren Symmetrieebene horizontal angeordnet ist.

Das zumindest teilweise formschlüssige Umgreifen im montierten Zustand von Führungsteil und Führungsprofil bedeutet nicht zwingend, dass bei einem Verfahren der Schiebetür außerhalb der Endlagenposition eine Berührung dieser Bauteile erfolgt. Eine Berührung der entsprechenden Kontaktflächen kann vielmehr dann erfolgen, wenn die Schiebetür in eine jeweilige Endlage gelangt.

Das erfindungsgemäße Schrankmöbel zeichnet sich durch eine an einer Schiebetür angeordnete, wie oben beschriebenen Führungseinrichtung aus.

Das Führungsprofil ist dabei gemäß einer bevorzugten Ausführungsvariante an einer Fußleiste oder einem Sockel des Schrankmöbels festlegbar.

In einer alternativen, nicht erfindungsgemäßen Ausführungsvariante ist das die wenigstens eine Aufnahmenut aufweisende Führungsprofil in einer Fußleiste oder einem Sockel des Schrankmöbels integriert.

Es ist natürlich auch vorstellbar die Führungseinrichtung im oberen Bereich der Schiebetür beziehungsweise an der Deckenplatte des Schrankmöbels und das Laufprofil mit der Laufeinrichtung im unteren Bereich der Schiebetür beziehungsweise an/in der Fußleiste oder der Bodenplatte anzuordnen, also gewissermaßen die Einsatzpositionen zu vertauschen.

Nachfolgend werden bevorzugte Ausführungsbeispiele der Erfindung anhand der beiliegenden Zeichnungen näher erläutert. Es zeigen:
- Figur 1: eine perspektivische Ansicht einer Ausführungsvariante eines erfindungsgemäßen Schrankmöbels,
- Figur 2: eine perspektivische Ansicht einer Ausführungsvariante einer erfindungsgemäßen Führungseinrichtung,
- Figuren 3a und 3b: Schnittansichten der Führungseinrichtung aus Figur 2 vor der Ankoppelung beziehungsweise im gekoppelten Zustand,
- Figur 4: eine perspektivische Ansicht eines zweiteilig ausgebildeten Führungsteils, und
- Figur 5: eine Detailansicht eines mit VII in Figur 3a markierten Ausschnitts der Führungseinrichtung.

In Figur 1 ist mit dem Bezugszeichen 1 insgesamt eine Ausführungsvariante eines erfindungsgemäßen Schrankmöbels 1 bezeichnet. Das Schrankmöbel 1 weist dabei einen Möbelkorpus mit Seitenwänden 11, einer oder mehreren Deckenplatten 12 und einer oder mehreren Bodenplatten 13 auf.

Im Bereich zwischen den Seitenwänden 11 nahe der Deckenplatte 12 ist ein Laufprofil 15 montiert, an dem im hier gezeigten Ausführungsbeispiel zwei Schiebetüren 2, 3 entlang des oberen Laufprofils 15 verfahrbar gelagert sind.

Dazu sind obere Laufeinrichtungen 4 an den Schiebetüren 2, 3 befestigt, die vorzugsweise mit Roll- oder Gleitelementen versehen sind, welche sich auf dem oberen Laufprofil 15 abstützen, so dass die Schiebetüren 2, 3 entlang des oberen Laufprofils 15 verfahrbar sind. Dabei werden die Schiebetüren 2, 3 in ihren jeweiligen Endpositionen bevorzugt gegen Endanschläge oder Dämpfungseinheiten 16 bewegt.

Im Bodenbereich des Schrankmöbels 1 ist eine Ausführungsvariante einer Führungseinrichtung zur unteren Führung der in dem oberen Laufprofil 15 geführten Schiebetüren 2, 3 montiert.

Diese Führungseinrichtung weist dabei, wie in den Figuren 2 bis 3 und 5 gezeigt ist, ein Führungsprofil 5 auf, an dem entlang die beiden Schiebetüren 2, 3 verfahrbar geführt sind.

Denkbar ist auch, ein solches Schrankmöbel 1 mit lediglich einer Schiebetür auszustatten oder auch mit mehr als zwei Schiebetüren.

Die Führungseinrichtung weist des Weiteren wenigstens ein an einer Schiebetür 2, 3 festlegbares Führungsteil 6 auf. Dieses Führungsteil 6 weist dabei ein Basiswinkelstück mit einem Befestigungsschenkel 61 und einem sich zu diesem bevorzugt senkrecht erstreckenden Schenkel 62 auf, sowie ein am freien Ende des zweiten Schenkels 62 angeordnetes Kopfteil 63.

Der Befestigungsschenkel 61 ist dabei bevorzugt flächig ausgebildet, mit einer an einer Innenseite der Schiebetür 2, 3 anliegenden Fläche, in der vorzugsweise Bohrungen vorgesehen sind, durch die Schrauben führbar sind, mit denen das Führungsteil 6 an der Schiebetür 2, 3 anschraubbar ist. Denkbar sind auch andere Befestigungsmöglichkeiten, beispielsweise mittels Clipsens oder in Gestalt eines u-förmigen Befestigungsschenkels, der eine Unterkante der Schiebetür umgreift.

Der Schenkel 62 kann, wie in Figur 4 gezeigt ist, beispielsweise ebenfalls flächig ausgebildet sein. Denkbar ist auch eine Gestaltung des Schenkels 62 in Form mehrerer parallel zueinander verlaufender Stege, die das Kopfteil 63 mit dem Befestigungsschenkel 61 verbinden, wie es in Figur 2 dargestellt ist.

Das Führungsprofil 5 und das wenigstens eine Führungsteil 6, in den dargestellten Ausführungsbeispielen die zwei Führungsteile 6, sind so gestaltet, dass sie im montierten Zustand der Schiebetür 2, 3 nach dem Einhängen der Schiebetür in das obere Laufprofil 15 miteinander koppelbar sind, wobei die Schiebetür entlang des Führungsprofils 5 führbar ist.

Wie besonders gut in den Figuren 3a, 3b gezeigt ist, sind das Führungsprofil 5 und das wenigstens eine Führungsteil 6 senkrecht zu einer Längsachse des Führungsprofils zumindest teilweise formschlüssig umgreifend miteinander koppelbar. Dadurch ist ermöglicht, dass die Schiebetür zusammen mit dem Führungsteil nach dem Einhängen in das obere Laufprofil 15 in einfacher Weise gegen das Führungsprofil gedrückt werden kann. In der in den Figuren 3a, 3b und 5 gezeigten Ausführungsvariante weist das Kopfteil 63 des Führungsteils 6 eine Aufnahmenut 65 zur Aufnahme eines Kopfstückes 53 des Führungsprofils 5 auf.

Die Aufnahmenut 65 weist dabei eine dem Führungsprofil 5 zugewandte Öffnung 66 auf. Die Aufnahmenut 65 wird dabei im Wesentlichen durch zwei elastisch verformbare Nutschenkel 64 gebildet, zwischen deren freien Enden die Öffnung 66 vorgesehen ist.

Das Kopfstück 53 des Führungsprofils weist einen Querschnitt senkrecht zur Längsachse des Führungsprofils 5 auf, dessen maximale vertikale Breite b_{K} größer ist als die Breite b_{O} der Öffnung 66 der Aufnahmenut 65 des Führungsteils 6.

Das Kopfstück 53 des Führungsprofils 5 ist dabei als freies Ende eines sich von einem Basisstück 51 erstreckenden Schenkels 52 des Führungsprofils 5 ausgebildet.

Die Anzahl der Kopfstücke 53 des Führungsprofils 5, in der hier gezeigten Ausführungsvariante zwei Kopfstücke 53, bemisst sich dabei unter anderem an der Anzahl der in dem Führungsprofil 5 zu führenden Schiebetüren 2, 3.

Der Querschnitt des Kopfstücks 53 des Führungsprofils 5 ist dabei in diesem Ausführungsbeispiel trapezförmig ausgebildet, kann aber jede andere beliebige Form besitzen, insbesondere noch annähernd rund oder oval. Entscheidend ist dabei, dass ein Hinterschnitt ausgebildet ist, der gewisserma0en einen Widerhaken gegen ein unbeabsichtigtes Entkoppeln bildet.

Alternativ ist der Querschnitt des Kopfstücks 53 des Führungsprofils 5, wie in den Figuren 2 bis 5 gezeigt, zur Aufnahmenut 65 des Führungsteils 6 hin sich verjüngend ausgebildet.

Um einerseits ein mit geringem Kraftaufwand erreichbares Einkoppeln des Führungsprofils 5 und des Führungsteils 6 zu ermöglichen, beträgt, wie in Figur 5 gezeigt, ein Winkel α zwischen aufeinander zulaufenden ersten Seitenflächen 531 des Kopfstücks 53 des Führungsprofils 5 zwischen 50° und 100°, besonders bevorzugt zwischen 60° und 80°, so dass ein Eindringen des Kopfstücks 53 in die Aufnahmenut unter einem spitzen Winkel α erfolgen kann.

Die von der Aufnahmenut 65 vor der Montage abgewandte Rückseite des Kopfstücks 53 ist dabei so ausgebildet, dass ein Winkel β zwischen aufeinander zulaufenden zweiten Seitenflächen 532 auf einer dem Schenkel 52 zugewandten Seite des Kopfstücks 53 des Führungsprofils 5 zwischen 120° und 170°, besonders bevorzugt zwischen 140° und 160° beträgt und damit einen stumpfen Winkel bildet.

Unterstützend für den Effekt, wirksam ein unbeabsichtigtes Entkoppeln zu verhindern, ist an den Schenkeln 68 des Führungsteils 6 ein Winkel γ ausgebildet, der zwischen 120° und 170°, bevorzugt zwischen 140° und 160° beträgt.

Bevorzugt sind die Winkel α und γ vom Betrag her annähernd gleich gewählt.

Dadurch ist gewährleistet, dass zum Entkoppeln der Bauteile voneinander eine größere Kraft aufgewendet werden muss als zum Einkoppeln.

Das Führungsteil 6 kann in einer Ausführungsvariante, beispielsweise gezeigt in den Figuren 3a, 3b einstückig ausgebildet sein, wobei das mit der Aufnahmenut 65 ausgebildete Kopfteil 63 am freien Ende des Schenkels 62 angeformt ist.

In einer alternativen Ausführungsvariante, gezeigt in Figur 4, ist das Führungsteil 6 mehrteilig, insbesondere zweiteilig ausgebildet.

Dabei erfolgt die Festlegung des Kopfteils 63 an dem Basiswinkelstück des Führungsteils 6 bevorzugt dergestalt, dass das dem Befestigungsschenkel 61 zugewandte Ende des Kopfteils 63 eine zwischen den Schenkeln 67 angeordnete Nut 69 aufweist, in dem ein Teilbereich des Schenkels 62 des Basiswinkelstücks eingefügt wird. Eine Sicherung erfolgt über kraft-, form- und/oder stoffschlüssiges Fügen, bevorzugt Kleben und/oder Klipsen.

Das Basiswinkelstück des Führungsteils 6 kann dabei auch als Drahtformteil ausgebildet sein.

Zumindest das Kopfteil 63 des Führungsteils 6 ist bevorzugt aus einem elastischen Kunststoff gefertigt.

Sofern sowohl das Kopfteil 63 des Führungsteils 6 und des Führungsprofils 5 aus Kunststoff gefertigt sind, sind das Kopfteil 63 des Führungsteils 6 und des Führungsprofil 5 aus voneinander verschiedenen Kunststoffen gefertigt, um eine unerwünschte Geräuschbildung bei einer Gleitbewegung der Bauteile zueinander zu vermeiden.

Das Führungsprofil 5 ist dabei bevorzugt an einer Fußleiste oder an einem Sockel 14 des Schrankmöbels 1 festlegbar, beispielsweise mit einer Schraube 9 verschraubt oder angeklipst.

## Patentansprüche

1. Führungseinrichtung zur Führung einer in einem Laufprofil (15) geführten Schiebetür (2, 3), aufweisend:
a) ein Führungsprofil (5), an dem entlang die Schiebetür (2, 3) verfahrbar ist,
b) wenigstens ein an einer Schiebetür (2, 3) festlegbares Führungsteil (6),
c) wobei das Führungsprofil (5) und das wenigstens eine Führungsteil (6) entlang des Führungsprofils (5) führend miteinander koppelbar sind,
d) wobei das Führungsprofil (5) und das wenigstens eine Führungsteil (6) zumindest teilweise formschlüssig umgreifend miteinander koppelbar sind, **dadurch gekennzeichnet, dass**
e) das Führungsteil (6) ein Basiswinkelstück und ein mit dem Führungsprofil (5) koppelbares Kopfteil (63) aufweist, wobei
f) das Kopfteil (63) des Führungsteils (6) eine Aufnahmenut (65) mit einer dem Führungsprofil (5) zugewandten Öffnung (66) zwischen elastisch verformbaren Nutschenkeln (64) zur Aufnahme eines Kopfstückes (53) des Führungsprofils (5) aufweist,
g) wobei das Kopfstück (53) des Führungsprofils (5) einen Querschnitt senkrecht zur Längsachse des Führungsprofils (5) aufweist, dessen maximale vertikale Breite (b_{K}) größer ist als die Breite (b_{O}) der Öffnung (66) der Aufnahmenut (65) des Führungsteils (6).

2. Führungseinrichtung nach Anspruch 1, **dadurch gekennzeichnet, dass** das umgreifende Bauteil Führungsprofil (5) oder Führungsteil (6) derart ausgebildet ist, dass es das umgriffene Bauteil Führungsteil (6) oder Führungsprofil (5) annähernd C-förmig umgreift.

3. Führungseinrichtung nach Anspruch 1 oder 2, **dadurch gekennzeichnet, dass** das Führungsprofil (5) und das wenigstens eine Führungsteil (6) senkrecht zu einer Längsachse des Führungsprofils (5) miteinander koppelbar sind .

4. Führungseinrichtung nach einem der vorstehenden Ansprüche, **dadurch gekennzeichnet, dass** das Führungsteil (6) einteilig ausgebildet ist.

5. Führungseinrichtung nach einem der vorstehenden Ansprüche 1 bis 3, **dadurch gekennzeichnet, dass** das Führungsteil (6) mehrteilig, insbesondere zweiteilig ausgebildet ist.

6. Führungseinrichtung nach Anspruch 5, **dadurch gekennzeichnet, dass** das Kopfteil (63) kraft-, form- und/oder stoffschlüssig an dem Basiswinkelstück des Führungsteils (6) festlegbar ist.

7. Führungseinrichtung nach einem der vorstehenden Ansprüche, **dadurch gekennzeichnet, dass** die Führungseinrichtung wenigstens zwei an einer Schiebetür (2, 3) festlegbare Führungsteile (6) aufweist, die im montierten Zustand abständig voneinander an der Schiebetür (2, 3) festgelegt mit dem Führungsprofil (5) gekoppelt sind.

8. Führungseinrichtung nach einem der vorstehenden Ansprüche, **dadurch gekennzeichnet, dass** das Kopfstück (53) des Führungsprofils (5) als freies Ende eines sich von einem Basisstück (51) erstreckenden Schenkel (52) ausgebildet ist.

9. Führungseinrichtung nach einem der vorstehenden Ansprüche, **dadurch gekennzeichnet, dass** der Querschnitt des Kopfstücks (53) des Führungsprofils (5) zur Aufnahmenut (65) des Führungsteils (6) hin sich verjüngend ausgebildet ist.

10. Führungseinrichtung nach Anspruch 9, **dadurch gekennzeichnet, dass** ein Winkel (a) zwischen aufeinander zu laufenden ersten Seitenflächen (531) des Kopfstücks (53) des Führungsprofils (5) zu der Horizontalen zwischen 50° und 100°, bevorzugt zwischen 60° und 80°, beträgt.

11. Führungseinrichtung nach Anspruch 9 oder 10, **dadurch gekennzeichnet, dass** ein Winkel (β) zwischen aufeinander zu laufenden zweiten Seitenflächen (532) auf einer dem Schenkel (52) zugewandten Seite des Kopfstücks (53) des Führungsprofils (5) zwischen 120° und 170°, bevorzugt zwischen 140° und 160°, beträgt.

12. Führungseinrichtung nach Anspruch 9, 10 oder 11, **dadurch gekennzeichnet, dass** ein Winkel (γ) zwischen aufeinander zu laufenden Schenkeln (68) des Führungsteils (6) ein Winkel (γ) zwischen 120° und 170°, bevorzugt zwischen 140° und 160° beträgt.

13. Führungseinrichtung nach einem der vorstehenden Ansprüche, **dadurch gekennzeichnet, dass** das Basiswinkelstück des Führungsteils (6) als Drahtformteil ausgebildet ist.

14. Führungseinrichtung nach einem der vorstehenden Ansprüche, **dadurch gekennzeichnet, dass** das Kopfteil (63) des Führungsteils (6) und das Führungsprofil (5) aus voneinander verschiedenen Kunststoffen gefertigt sind.

15. Schrankmöbel (1), mit einem Möbelkorpus und mindestens einer entlang eines Laufprofils (15) und eines Führungsprofils (5) verfahrbaren Schiebetür (2, 3), **dadurch gekennzeichnet, dass** an der Schiebetür (2, 3) eine Führungseinrichtung nach einem der vorhergehenden Ansprüche vorgesehen ist.

## Claims

1. A guide device for guiding a sliding door (2, 3) guided in a running profile (15), comprising:
a) a guide profile (5), along which the sliding door (2, 3) can be displaced,
b) at least one guide part (6) which can be fixed to a sliding door (2, 3),
c) wherein the guide profile (5) and the at least one guide part (6) can be coupled to each other in a guiding manner along the guide profile (5),
d) whereby the guide profile (5) and the at least one guide part (6) can be coupled to each other in a partly interlocking manner by encompassing each other,
**characterized in that**
e) the guide part (6) comprises a base angle piece and a head part (63) which can be coupled to the guide profile (5), whereby
f) the head part (63) of the guide part (6) comprises a receiving groove (65) with an opening (66) facing the guide profile (5) between elastically deformable groove legs (64) for accommodating a head element (53) of the guide profile (5),
g) wherein the head element (53) of the guide profile (5) has a cross-section perpendicularly to the longitudinal axis of the guide profile (5) whose maximum vertical width (b_{K}) is greater than the width (b_{O}) of the opening (66) of the receiving groove (65) of the guide part (6).

2. A guide device according to claim 1, **characterized in that** the encompassing component of the guide profile (5) or guide part (6) is formed in such a way that it encompasses in an approximately C-shaped way the encompassed component of guide part (6) or guide profile (5).

3. A guide device according to claim 1 or 2, **characterized in that** the guide profile (5) and the at least one guide part (6) can be coupled to each other perpendicularly to a longitudinal axis of the guide profile (5).

4. A guide device according to one of the preceding claims, **characterized in that** the guide part (6) is formed in an integral manner.

5. A guide device according to one of the preceding claims 1 to 3, **characterized in that** the guide part (6) is formed in several parts, especially in two parts.

6. A guide device according to claim 5, **characterized in that** the head part (63) can be fixed to the base angle piece of the guide part (6) in a friction-locked, interlocking and/or materially bonded manner.

7. A guide device according to one of the preceding claims, **characterized in that** the guide device comprises at least two guide parts (6) which can be fixed to a sliding door (2, 3) and which in the mounted state spaced from each other are coupled to the guide profile (5) in a fixed manner on the sliding door (2, 3).

8. A guide device according to one of the preceding claims, **characterized in that** the head element (53) of the guide profile (5) is formed as a free end of a leg (52) extending from a base element (51).

9. A guide device according to one of the preceding claims, **characterized in that** the cross-section of the head element (53) of the guide profile (5) is formed in a tapering manner towards the receiving groove (65) of the guide part (6).

10. A guide device according to claim 9, **characterized in that** an angle (α) between converging first side surfaces (531) of the head piece (53) of the guide profile (5) is between 50° and 100°, preferably between 60 and 80°, in relation to the horizontal.

11. A guide device according to claim 9 or 10, **characterized in that** an angle (β) between converging second side surfaces (532) on a side of the head element (53) facing the leg (52) is between 120° and 170°, preferably between 140° and 160°.

12. A guide device according to claim 9, 10 or 11, **characterized in that** an angle (γ) between converging legs (68) of the guide part (6) is between 120° and 170°, preferably between 140° and 160°.

13. A guide device according to one of the preceding claims, **characterized in that** the base angle piece of the guide part (6) is formed as a moulded wire part.

14. A guide device according to one of the preceding claims, **characterized in that** the head part (63) of the guide part (6) and the guide profile (5) are made of mutually different plastic materials.

15. A piece of cabinet furniture (1), comprising a furniture body and at least one sliding door (2, 3) which can be displaced along a running profile (15) and a guide profile (5), **characterized in that** a guide device according to one of the preceding claims is provided on the sliding door (2, 3).

## Revendications

1. Dispositif de guidage pour guider une porte coulissante (2, 3) guidée dans un profilé de roulement (15), présentant :
a) un profilé de guidage (5) le long duquel la porte coulissante (2, 3) peut être déplacée,
b) au moins une partie de guidage (6) qui peut être fixée à une porte coulissante (2, 3),
c) dans lequel le profilé de guidage (5) et ladite au moins une partie de guidage (6) peuvent être couplés ensemble de manière guidée le long du profilé de guidage (5),
d) dans lequel le profilé de guidage (5) et ladite au moins une partie de guidage (6) peuvent être couplés ensemble au moins partiellement de manière enveloppante par complémentarité de forme, **caractérisé en ce que**
e) la partie de guidage (6) présente une pièce angulaire de base et une partie tête (63) qui peut être couplée au profilé de guidage (5),
dans lequel
f) la partie tête (63) de la partie de guidage (6) présente une rainure de réception (65) avec une ouverture (66) tournée vers le profilé de guidage (5) entre des branches de rainure (64) déformables élastiquement pour recevoir une pièce de tête (53) du profilé de guidage (5),
g) la pièce de tête (53) du profilé de guidage (5) présente une section transversale perpendiculaire à l'axe longitudinal du profilé de guidage (5) dont la largeur verticale maximale (b_{K}) est supérieure à la largeur (b_{O}) de l'ouverture (66) de la rainure de réception (65) de la partie de guidage (6).

2. Dispositif de guidage selon la revendication 1, **caractérisé en ce que** le composant enveloppant, à savoir le profilé de guidage (5) ou la partie de guidage (6), est conçu de telle sorte qu'il enveloppe approximativement en forme de C le composant enveloppé, à savoir la partie de guidage (6) ou le profilé de guidage (5).

3. Dispositif de guidage selon la revendication 1 ou 2, **caractérisé en ce que** le profilé de guidage (5) et ladite au moins une partie de guidage (6) peuvent être couplés ensemble perpendiculairement à un axe longitudinal du profilé de guidage (5).

4. Dispositif de guidage selon l'une des revendications précédentes, **caractérisé en ce que** la partie de guidage (6) est réalisée en une seule partie.

5. Dispositif de guidage selon l'une des revendications précédentes 1 à 3, **caractérisé en ce que** la partie de guidage (6) est réalisée en plusieurs parties, en particulier en deux parties.

6. Dispositif de guidage selon la revendication 5, **caractérisé en ce que** la partie tête (63) peut être fixée à la pièce angulaire de base de la partie de guidage (6) par force, complémentarité de forme et/ou liaison de matière.

7. Dispositif de guidage selon l'une des revendications précédentes, **caractérisé en ce que** le dispositif de guidage présente au moins deux parties de guidage (6) qui peuvent être fixées à une porte coulissante (2, 3) et qui, à l'état monté, sont couplées au profilé de guidage (5) en étant fixées à la porte coulissante (2, 3) à distance l'une de l'autre.

8. Dispositif de guidage selon l'une des revendications précédentes, **caractérisé en ce que** la pièce de tête (53) du profilé de guidage (5) est réalisée sous la forme d'une extrémité libre d'une branche (52) s'étendant à partir d'une pièce de base (51).

9. Dispositif de guidage selon l'une des revendications précédentes, **caractérisé en ce que** la section transversale de la pièce de tête (53) du profilé de guidage (5) est conçue pour s'effiler vers la rainure de réception (65) de la partie de guidage (6).

10. Dispositif de guidage selon la revendication 9, **caractérisé en ce qu'**un angle (α) entre des premières faces latérales (531) convergentes de la pièce de tête (53) du profilé de guidage (5) par rapport à l'horizontale est compris entre 50° et 100°, de préférence entre 60° et 80°.

11. Dispositif de guidage selon la revendication 9 ou 10, **caractérisé en ce qu'**un angle (β) entre des deuxièmes faces latérales (532) convergentes sur un côté de la pièce de tête (53) du profilé de guidage (5) tourné vers la branche (52) est compris entre 120° et 170°, de préférence entre 140° et 160°.

12. Dispositif de guidage selon la revendication 9, 10 ou 11, **caractérisé en ce qu'**un angle (γ) entre des branches (68) convergentes de la partie de guidage (6) est un angle (γ) compris entre 120° et 170°, de préférence entre 140° et 160°.

13. Dispositif de guidage selon l'une des revendications précédentes, **caractérisé en ce que** la pièce angulaire de base de la partie de guidage (6) est réalisée sous la forme d'une pièce façonnée en fil métallique.

14. Dispositif de guidage selon l'une des revendications précédentes, **caractérisé en ce que** la partie tête (63) de la partie de guidage (6) et le profilé de guidage (5) sont réalisés dans des matières plastiques différentes.

15. Meuble de rangement (1), comprenant un corps de meuble et au moins une porte coulissante (2, 3) pouvant être déplacée le long d'un profilé de roulement (15) et d'un profilé de guidage (5), **caractérisé en ce qu'**un dispositif de guidage selon l'une des revendications précédentes est prévu sur la porte coulissante (2, 3).
